# EUROPÄISCHE PATENTSCHRIFT

(11) **EP 0 236 565 B1**
(45) Veröffentlichungstag und Bekanntmachung des Hinweises auf die Patenterteilung: **14.06.1989**
(21) Anmeldenummer: 86116934.0
(22) Anmeldetag: 05.12.1986
(51) Int. Cl.: B25B 13/46

(54) **Betätigungswerkzeug**
Actuating tool
Outil de manoeuvre

(30) Priorität: 29.01.1986 DE 3602570
(43) Veröffentlichungstag der Anmeldung: 16.09.1987
(73) Patentinhaber: Hazet-Werk Hermann Zerver GmbH & Co. KG, D-42804 Remscheid (DE)
(72) Erfinder: Fierus, Udo, D-5090 Leverkusen 1 (DE); Fierus, Gerd, D-5090 Leverkusen 1 (DE)
(74) Vertreter: Stenger, Watzke & Ring Patentanwälte

(56) Entgegenhaltungen:
- US-A- 1 513 212
- US-A- 1 563 883
- US-A- 1 635 102
- US-A- 2 539 861
- US-A- 3 369 416
- US-A- 3 508 456
- US-A- 4 300 413
- US-A- 4 425 828

## Beschreibung

Die Erfindung betrifft ein Betätigungswerkzeug gemäß dem Oberbegriff des Anspruchs 1.

Derartige Betätigungswerkzeuge, die auch als Ratschenschlüssel oder Umschaltknarren bezeichnet werden, sind in verschiedenen Ausführungen bekannt (siehe z.B. US-A 1 513 212). Diese bekannten Ausführungen besitzen nicht nur eine verhältnismäßig aufwendige Konstruktion, sondern erfordern darüber hinaus eine teure Fertigung und Montage.

Der Erfindung liegt die Aufgabenstellung zugrunde, ein Betätigungswerkzeug der voranstehend beschriebenen Art zu schaffen, das bei einfacher Konstruktion preisgünstiger hergestellt werden kann.

Die Lösung dieser Aufgabenstellung erfolgt durch die im kennzeichnenden Teil des Anspruchs 1 angegebenen Merkmale.

Mit der erfindungsgemäßen Ausbildung wird ein Betätigungswerkzeug geschaffen, dessen Sperrstück auf einfache Weise mittels einer stabförmigen Feder zwischen seinen beiden Endstellungen verschwenkt wird, wobei die stabförmige Feder zugleich für den sicheren Eingriff des Sperrstückes in die Verzahnung des Knarrades sorgt, wenn dieses entgegen der gewünschten Betätigungsrichtung des Werkzeuges zur Durchführung eines Leerhubes verdreht wird. Die stabförmige Feder der erfindungsgemäßen Ausbildung übernimmt somit zwei Funktionen. Außerdem ist sie auf besonders einfache Weise in einem Umschalthebel angeordnet, der zur Verschwenkung des Sperrstückes in eine seiner beiden Endstellungen mittels eines Umschaltschiebers verschwenkt wird. Zu diesem Zweck besitzt der Umschaltschieber einen Führungsstift, der in einen Führungsschlitz des Umschalthebels eingreift, der seinerseits um den Zapfen im Werkzeuggehäuse verschwenkbar ist. Gemäß einem weiteren Merkmal der Erfindung verläuft der Führungsschlitz schräg zur Längsrichtung des Umschalthebels.

Insgesamt ergibt sich eine besonders einfache Konstruktion, die nicht nur preiswert hergestellt werden, sondern auch auf einfache Weise montiert werden kann.

Gemäß einem Merkmal einer Ausführungsform der Erfindung ist der Führungsschlitz mit einer federnden Verengung für den Führungsstift des Umschaltschiebers versehen. Hierdurch gelangt der Umschalthebel unter Vermeidung der Mittellage stets in eine der beiden Endstellungen, wobei eine Federwirkung allein durch die Ausbildung des Umschalthebels erzeugt wird.

Bei einer bevorzugten Ausführungsform der Erfindung wird der Umschalthebel aus Kunststoff hergestellt und der Führungsschlitz beidseitig mit Verlängerungen zur Erhöhung der Elastizität ausgebildet.

Die stabförmige Feder wird zweckmäßigerweise als Blattfeder aus Stahl ausgebildet, die mit einem Ende in einen Schlitz des Umschalthebels eingesetzt ist und mit dem anderen Ende in eine Aussparung des Sperrstückes eingreift. Hierdurch ergibt sich eine hohe Funktionssicherheit und lange Lebensdauer.

Bei einer alternativen Ausführungsform der Erfindung ist die Feder aus zwei Blattfedern gebildet, die jeweils an einer Seite eines am Sperrstück ausgebildeten Ansatzes angreifen. Hierdurch wird Spiel beim Umschaltvorgang vermieden und eine ständige Federbelastung des Sperrstückes sichergestellt.

Bei einer bevorzugten Ausbildung des erfindungsgemäßen Betätigungswerkzeuges ist das Werkzeuggehäuse aus einem Kunststoffmittelteil mit angesetzten Griffschalen und zwei Metallplatten gebildet, die Lagerstellen für das Knarrad und für das Sperrstück aufweisen und den der Aufnahme des Umschalthebels und der Feder dienenden Hohlraum des Kunststoffmittelteils abdecken. Auch mit dieser Ausführung ergibt sich eine Verringerung der Herstell- und Montagekosten, ohne die Funktionssicherheit und Haltbarkeit des Betätigungswerkzeuges zu beeinträchtigen. Es wird schließlich vorgeschlagen, eine der Metallplatten mit einem Langloch zur axialen Führung des mit einem länglichen Führungssteg versehenen Umschaltschiebers zu versehen. Auf diese Weise ergibt sich nicht nur eine einfache Führung des Umschaltschiebers am Werkzeuggehäuse, sondern eine Sicherung des Umschaltschiebers gegen unerwünschtes Verdrehen.

Auf der Zeichnung sind zwei Ausführungsbeispiele des er findungsgemäßen Betätigungswerkzeuges dargestellt, und zwar zeigen:
Fig. 1 eine Draufsicht auf das Betätigungswerkzeug, wobei die obere Metallplatte abgenommen worden ist,
Fig. 2 einen Längsschnitt durch das Betätigungswerkzeug nach Anspruch 1,
Fig. 3 einen Querschnitt gemäß der Schnittlinie 111-111 in Fig.1,
Fig. 4 eine Draufsicht auf einen den Umschaltschieber tragenden Teil des Werkzeuges und
Fig. 5 eine dem oberen Teil der Fig.1 entsprechende Draufsicht auf eine zweite Ausführungsform.

Bei den auf der Zeichnung dargestellten Ausführungsbeispielen des Betätigungswerkzeuges umfaßt das Werkzeuggehäuse ein aus Kunststoff hergestelltes Mittelteil 1, an das am griffseitigen Ende zwei Griffschalen 2 angesetzt sind, wie insbesondere die Figuren 2 und 3 zeigen. Auch diese Griffschalen 2 werden vorzugsweise aus Kunststoff hergestellt und mit Hilfe zweier Schrauben 3 befestigt.

Am gegenüberliegenden Ende ist ein Knarrad 4 im Mittelteil 1 angeordnet, das beim dargestellten Ausführungsbeispiel als Kupplungsprofil für das anzusetzende Werkzeug mit einem Vierkant 4a versehen ist. Auf seinem Umfang ist das Knarrad 4 mit einer Verzahnung 4b versehen. Außerdem weist das Knarrad 4 in axialer Richtung gesehen zu beiden Seiten der Verzahnung 4b jeweils eine zylindrische Lagerfläche 4c auf.

Wie insbesondere aus dem Längsschnitt in Fig.2 hervorgeht, erfolgt die Lagerung des Knarrades 4 mit Hilfe der Lagerflächen 4c in zwei Metallplatten 5, die in entsprechende Aus nehmungen des Mittelteils 1 eingelegt sind und mit entsprechenden Lagerbohrungen für die Lagerflächen 4c des Knarrades 4 ausgebildet sind. Diese Metallplatten 5 erstrecken sich bis in den Griffbereich des Betätigungswerkzeuges und werden hier von den Griffschalen 2 abgedeckt.

Mit der Verzahnung 4b des Knarrades 4 wirkt ein Sperrstück 6 zusammen, das beidseitig mit Lagerzapfen 6a versehen ist, die ebenfalls in entsprechende Lagerbohrungen der Metallplatten 5 eingreifen, wie aus Fig. 2 hervorgeht. Das Sperrstück 6 ist auf diese Weise zwischen zwei Endstellungen verschwenkbar gelagert und greift in jeder der beiden Endstellungen jeweils mit einem Zahn 6b in der Verzahnung 4b des Knarrades 4 ein. Hierdurch wird das Knarrad 4 in der einen Drehrichtung gesperrt, wogegen es in der anderen Drehrichtung gedreht werden kann, wobei der Zahn 6b des Sperrstückes 6 jeweils aus der Verzahnung zurückgedrückt wird.

In jeder der beiden Endstellungen steht das Sperrstück 6 unter der Kraft einer Feder 7, die stabförmig ausgebildet und beim Ausführungsbeispiel durch eine Blattfeder gebildet wird. Diese Feder 7 ragt mit ihrem freien Ende in eine Aussparung 6c des Sperrstückes 6 hinein, wogegen sie mit ihrem anderen Ende in einem Umschalthebel 8 befestigt ist.

Dieser Umschalthebel 8 ist ebenfalls zwischen zwei Endstellungen verschwenkbar auf einem Zapfen 9 gelagert, der beim Ausführungsbeispiel am Mittelteil 1 angeformt ist. Der Zapfen 9 kann auch aus Metall bestehen und in das Mittelteil 1 eingesetzt sein. Während in dem dem Sperrstück 6 zugewandten Arm des Umschalthebels 8 die Feder 7 eingesetzt ist, ist im anderen Arm des Umschalthebels 8 ein Führungsschlitz 10 ausgebildet, in den ein Führungsstift 11 a eines Umschaltschiebers 11 hineinragt. Dieser Umschaltschieber 11 ist mit einem länglichen Führungssteg 11b versehen, mit dessen Hilfe der Umschaltschieber 11 ausschließlich in axialer Richtung verschiebbar in einem Langloch 5a der oberen Metallplatte 5 geführt ist.

Wie Fig.1 erkennen läßt, bewirkt der in der griffseitigen Endstellung befindliche Führungsstift 11 a eine Verschwenkung des Umschalthebels 8 in die in Fig.1 dargestellte Endstellung. Die entsprechende Stellung des Umschaltschiebers 11 ist mit ausgezogenen Linien in Fig.4 dargestellt. Wird der Umschaltschieber 11 in die in Fig.4 strichpunktiert dargestellte Lage in Richtung auf das Knarrad 4 verschoben, durchläuft der Führungsstift 11 a einen Teil des Führungsschlitzes 10. Durch dessen schrägen Verlauf relativ zur Längsrichtung des Umschalthebels 8 gelangt hierbei der Umschalthebel 8 in die in Fig.4 strichpunktiert gezeichnete Endstellung, wodurch über die Feder 7 das Sperrstück 6 in seine andere Endstellung verschwenkt wird.

Um eine mittlere Stellung des Führungsstiftes 11 a im Führungsschlitz 10 zu vermeiden, ist dieser mit einer Verengung 10a versehen und der Umschalthebei 8 zumindest in diesem Bereich federnd ausgeführt. Diese federnde Ausgestaltung wird beim Ausführungsbeispiel dadurch erreicht, daß der Führungsschlitz 10 mit Verlängerungen 10b versehen ist, die die Elastizität erhöhen.

In der in Fig.1 dargestellten Lage des Umschalthebels 8 wird durch das Sperrstück 6 eine Drehbewegung des Knarrades 4 im Uhrzeigersinn verhindert. Im Gegenuhrzeigersinn kann das Knarrad gedreht werden, wobei während dieser Drehbewegung der Zahn 6b des Sperrstückes 6 jeweils aus der Verzahnung 4b herausbewegt wird; die das Sperrstück 6 belastende Feder 7 sorgt jedoch dafür, daß der Zahn 6b stets zuverlässig in die nächste Zahnlücke der Verzahnung 4b eingreift.

Soll die Betätigungsrichtung des Werkzeuges umgekehrt werden, wird der Umschaltschieber 11 aus der in Fig.4 mit ausgezogenen Linien dargestellten Stellung in die mit strichpunktierten Linien dargestellte Stellung verschoben. Hierbei durchläuft der Führungsstift 11a den Führungsschlitz 10b in Richtung auf das Knarrad 4. Beim Passieren der Verengung 10a des Führungsschlitzes 10 erfolgt eine federnde Aufweitung des Umschalthebels 8. Sobald der Führungsstift 11 a seine obere Endstellung im Führungsschlitz 10 erreicht hat, ist der Umschalthebei 8 entgegen dem Uhrzeigersinn in seine andere Endstellung auf dem Zapfen 9 verschwenkt worden. Hierbei hat die in die Aussparung 6c des Sperrstückes 6 eingreifende Feder 7 das Sperrstück 6 ebenfalls in seine andere Endstellung verschwenkt. In dieser Endstellung sperrt der in Fig.1 links zu erkennende Zahn 6b des Sperrstückes 6 eine Drehung des Knarrades 4 entgegen der Uhrzeigerrichtung, wogegen eine Drehbewegung in Uhrzeigerrichtung unter Überwindung der von der Feder 7 auf das Sperrstück 6 ausgeübten Federkraft möglich ist.

Das voranstehend beschriebene und in der Zeichnung dargestellte Betätigungswerkzeug besteht aus konstruktiv einfachen und damit preiswert herstellbaren Bauteilen, die zudem leicht zu montieren sind. Das Knarrad 4 und das Sperrstück 6 werden auf einfache Weise in entsprechende Ausnehmungen des Mittelteils 1 eingelegt. Anschließend wird der mit der Feder 7 versehene Umschalthebel 8 auf den Zapfen 9 des Mittelteils 1 aufgesetzt. Danach werden die Metallplatten 5 in die entsprechenden Aussparungen des Mittelteils 1 eingelegt, wobei gleichzeitig der Führungsstift 11 a des mittels einer Sicherungsscheibe 11 c an der oberen Metallplatte 5 befestigten Umschaltschiebers 11 in den Führungsschlitz 10 des Umschalthebels 8 eingreift. Nunmehr werden die Griffschalen 2 angesetzt und mittels der Schrauben 3 befestigt. Die Montage ist abgeschlossen. Das Betätigungswerkzeug ist gebrauchsfertig.

Beim zweiten Ausführungsbeispiel nach Fig.5 wird eine Feder verwendet, die aus zwei Blattfedern 7a besteht. Beide Blattfedern 7a sind in den Schlitz des Umschalthebels 8 eingesteckt. Jeweils eine Blattfeder 7a greift seitlich an einem Ansatz 6d an, der am Sperrstück 6 ausgebildet ist. Hierdurch wird Spiel beim Umschaltvorgang vermieden und eine ständige Federbelastung des Sperrstückes 6 erzielt.

Bezugsziffernliste:
1 Mittelteil
2 Griffschale
3 Schraube
4 Knarrad
4a Vierkant
4b Verzahnung
4c Lagerfläche
5 Metallplatte
5a Langloch
6 Sperrstück
6a Lagerzapfen
6b Zahn
6c Aussparung
6d Ansatz
7 Feder
7a Blattfeder
8 Umschalthebel
9 Zapfen
10 Führungsschlitz
10a Verengung
10b Verlängerung
11 Umschaltschieber
11 a Führungsstift
11 b Führungssteg
1 lc Sicherungsscheibe

## Patentansprüche

1. Betätigungswerkzeug mit einem ein Kupplungsprofil aufweisenden Knarrad (4), das drehbar im Werkzeuggehäuse gelagert und in jeweils einer der beiden Drehrichtungen durch ein Sperrstück (6) arretierbar ist, das um eine Achse zwischen zwei Endstellungen mittels einer stabförmigen Feder (7) verschwenkbar ist und mit mindestens einem Zahn (6b) in eine auf dem Umfang des Knarrades ausgebildete Verzahnung (4b) eingreift, wobei die Feder (7) an einem Umschalthebel (8) angeordnet ist, der um einem Zapfen (9) im Werkzeuggehäuse verschwenkbar ist, dadurch gekennzeichnet, daß der Umschalthebel (8) mit einem schräg zur Längsrichtung des Umschalthebels (8) verlaufenden Führungsschlitz (10) versehen ist, in dem ein Führungsstift (11a) geführt ist, der an einem axial im Werkzeuggehäuse verschiebbaren Umschaltschieber (11) befestigt ist.

2. Betätigungswerkzeug nach Anspruch 1, dadurch gekennzeichnet, daß der Führungsschlitz (10) mit einer federnden Verengung (10a) für den Führungsstift (11 a) des Umschaltschiebers (11) versehen ist.

3. Betätigungswerkzeug nach Anspruch 1 oder 2, dadurch gekennzeichnet, daß der Umschalthebel (8) aus Kunststoff hergestellt und der Führungsschlitz (10) beidseitig mit Verlängerungen (10b) zur Erhöhung der Elastizität ausgebildet ist.

4. Betätigungswerkzeug nach mindestens einem der Ansprüche 1 bis 3, dadurch gekennzeichnet, daß die Feder (7) als Blattfeder aus Stahl ausgebildet ist, die mit einem Ende in einen Schlitz des Umschalthebels (8) eingesetzt ist und mit dem anderen Ende in eine Aussparung (6c) des Sperrstückes (6) eingreift.

5. Vorrichtung nach Anspruch 4, dadurch gekennzeichnet, daß die Feder aus zwei Blattfedern (7a) gebildet ist, die jeweils an einer Seite eines am Sperrstück (6) ausgebildeten Ansatzes (6d) angreifen.

6. Betätigungswerkzeug nach mindestens einem der Ansprüche 1 bis 5, dadurch gekennzeichnet, daß das Werkzeuggehäuse aus einem Kunststoffmittelteil (1) mit angesetzten Griffschalen (2) und zwei Metallplatten (5) gebildet ist, die Lagerstellen für das Knarrad (4) und für das Sperrstück (6) aufweisen und den der Aufnahme des Umschalthebels (8) und der Feder (7) dienenden Hohlraum des Kunststoffmittelteils (1) abdecken.

7. Betätigungswerkzeug nach Anspruch 6, dadurch gekennzeichnet, daß eine der Metallplatten (5) mit einem Langloch (5a) zur axialen Führung des . mit einem länglichen Führungssteg (11 b) versehenen Umschaltschiebers (11) versehen ist.

## Claims

1. Actuating tool with a ratchet wheel (4), which comprises a coupling profile, is rotatably mounted in the tool housing and can be locked in each of the two directions of rotation by a locking part (6), which can swivel about an axis between two limit positions by means of a bar-shaped spring (7) and engages by way of at least one tooth (6b) in teeth (4b) formed on the circumference of the ratchet wheel, the spring (7) being arranged on a reversing lever (8), which can swivel about a trunnion (9) in the tool housing, characterised in that the reversing lever (8) is provided with a guide slot (10), which extends obliquely relative to the longitudinal direction of the reversing lever (8) and in which a guide pin (11 a) is guided, the latter being secured to a reversing slide (11) which can be moved axially in the tool housing.

2. Actuating tool according to claim 1, characterised in that the guide slot (10) is provided with a resilient constriction (10a) for the guide pin (11 a) of the reversing slide (11).

3. Actuating tool according to claim 1 or 2, characterised in that the reversing lever (8) is made of a plastic material and the guide slot (10) is formed with extensions (1 Ob) at both ends to increase the elasticity.

4. Actuating tool according to at least one of claims 1 to 3, characterised in that the spring (7) is formed as a steel leaf spring, which is inserted at one end in a slot in the reversing lever (8) and engages at the other end in a recess (6c) in the locking part (6).

5. Device according to claim 4, characterised in that the spring is formed from two leaf springs (7a), which in each case act on one side of a lug (6d) formed on the locking part (6).

6. Actuating tool according to at least one of claims 1 to 5, characterised in that the tool housing is formed from a plastic central part (1) with attached handle shells (2) and two metal plates (5), which comprise bearing points for the ratchet wheel (4) and for the locking part (6) and cover the cavity of the plastic central part (1), which accommodates the reversing lever (8) and the spring (7).

7. Actuating tool according to claim 6, characterised in that one of the metal plates (5) is provided with an oblong hole (5a) for the axial guidance of the reversing slide (11), which is provided with an elongate guide bar (11 b).

## Revendications

1. Outil d'actionnement avec une roue à cliquet (4) présentant un profil d'accouplement, qui est montée mobile en rotation dans le corps de l'outil et qui peut être bloquée dans chacun des deux sens de rotation par un élément d'arrêt (6), qui peut pivoter autour d'un axe de rotation entre deux positions extrêmes au moyen d'un ressort en forme de barre (7) et est en prise par au moins une dent (6b) avec une denture (4b) constituée sur le pourtour de la roue à cliquet, alors que le ressort (7) est disposé sur un levier d'inversion (8), qui peut pivoter autour d'un tenon (9) dans le corps de l'outil, caractérisé en ce que le levier d'inversion (8) est pourvu d'une fente d'inversion (10) s'étendant obliquement par rapport à la direction longitudinale du levier d'inversion (8), dans laquelle est guidée une cheville de guidage, qui est fixée sur un poussoir d'inversion (11) mobile axialement dans le corps de l'outil.

2. Outil d'actionnement selon la revendication 1, caractérisé en ce que la fente de guidage (10) est pourvue d'un rétrécissement pourvu d'élasticité (10a) pour la cheville de guidage (11 a) du poussoir d'inversion (11).

3. Outil d'actionnement selon la revendication 1 ou 2, caractérisé en ce que le levier d'inversion (8) est réalisé en matière plastique et en ce que la fente de guidage (10) est pourvue des deux côtés de prolongements (10b) destinés à en augmenter l'élasticité.

4. Outil d'actionnement selon l'une au moins des revendications 1 à 3, caractérisé en ce que le ressort (7) est constitué par un ressort à lame en acier, dont une extrémité est logée dans une fente du levier d'inversion (8) et dont l'autre extrémité est engagée dans un évidement (6c) de l'élément d'arrêt (6).

5. Dispositif selon la revendication 4, caractérisé en ce que le ressort est constitué par deux ressorts à lame (7a) qui attaquent chacun un côté d'un appendice (6d) constitué sur l'élément d'arrêt (6).

6. Outil d'actionnement selon l'une au moins des revendications 1 à 5, caractérisé en ce que le corps de l'outil est constitué par une partie médiane en matière plastique avec des parties formant poignée (2) et deux plaques de métal (5) rajoutées, qui présentent des points d'appui pour la roue à cliquet (4) et l'élément d'arrêt (6) et qui recouvrent la cavité de la partie médiane en matière plastique (1) servant de logement au levier d'inversion (8) et au ressort (7).

7. Outil d'actionnement selon la revendication 6, caractérisé en ce que une des plaques de métal (5) est pourvue d'un trou oblong (5a) pour le guidage axial du poussoir d'inversion (11) pourvu d'une barrette de guidage (11 b) de forme allongée.
